# EUROPÄISCHE PATENTSCHRIFT

(11) **EP 3 277 127 B1**
(45) Veröffentlichungstag und Bekanntmachung des Hinweises auf die Patenterteilung: **20.11.2019**
(21) Anmeldenummer: 16710208.6
(22) Anmeldetag: 17.03.2016
(51) Int. Cl.: A47B 88/00

(54) **SEITENZARGE EINES SCHUBKASTENS**
DRAWER SIDE WALL
CHÂSSIS LATÉRAL DESTINÉ À UN TIROIR

(30) Priorität: 02.04.2015 DE 102015105124
(43) Veröffentlichungstag der Anmeldung: 07.02.2018
(73) Patentinhaber: Paul Hettich GmbH & Co. KG, 32278 Kirchlengern (DE)
(72) Erfinder: ROCKLAGE, Volker, 33649 Bielefeld (DE); SMOLLICH, Anne, 33790 Halle/Westfalen (DE)
(74) Vertreter: Specht, Peter
(86) Internationale Anmeldenummer: PCT/EP2016/055773
(87) Internationale Veröffentlichungsnummer: WO 2016/156052

(56) Entgegenhaltungen:
- EP-A1- 0 160 733
- WO-A1-2012/169982
- DE-A1-102007 049 940
- DE-U1-202010 007 430
- US-B1- 6 234 596

## Beschreibung

Die Erfindung betrifft eine Seitenzarge für einen Schubkasten.

Aus dem Stand der Technik ist eine Seitenzarge mit einer Arretiereinrichtung zum lösbaren Befestigen eines plattenförmigen Möbelteils, insbesondere einer Frontblende an der Seitenzarge, wobei die Frontblende eine Trageinrichtung aufweist, die in lösbaren Eingriff mit der Arretiereinrichtung bringbar ist. Eine Seitenzarge dieser Art ist aus der DE 10 2010 060 722 A1 bekannt. Der Verbindungsbeschlag dieses Standes der Technik hat sich in der Praxis gut bewährt und zeichnet sich dadurch aus, dass ein Basisabschnitt an einem Zargenadapter einer Seitenzarge eines Schubkastens montiert ist oder daran ausgebildet ist und dass ein manuell betätigbarer Lösehebel an einem Verriegelungshebel und am Basisabschnitt angelenkt ist und sich bis in einen Freiraum in einem Zargenadapter erstreckt, so dass er in dem Freiraum von Hand von einem Nutzer betätigbar ist. In Hinsicht auf einen Einsatz an relativ hohen Seitenzargen und Frontblenden besteht allerdings weiterer Optimierungsbedarf.

In der DE 20 2009 014 811 U1 wird ein Verbindungsbeschlag zum lösbaren Verbinden eines ersten Möbelteiles mit einem zweiten Möbelteil beschrieben. Der Möbelbeschlag weist ein Aufnahmeelement und wenigstens zwei Befestigungselemente auf, wobei das Aufnahmeelement einem ersten Möbelteil und die wenigstens zwei Befestigungselemente einem zweiten Möbelteil zugeordnet sind, oder umgekehrt. Das Aufnahmeelement weist eine Arretiereinrichtung zum lösbaren Halten der wenigstens zwei Befestigungselemente auf, wobei die wenigstens zwei Befestigungselemente gemeinsam im Aufnahmeelement arretierbar sind. Die Arretiereinrichtung des Aufnahmeelementes weist wenigstens zwei durch einen Kraftspeicher, vorzugsweise eine Feder, beaufschlagte bzw. beaufschlagbare Arretierelemente auf, die mit den Befestigungselementen verrastbar sind.

An DE 20 2009 014 811 ist problematisch, dass die Betätigung der Befestigungsvorrichtung zwischen Frontblende und Seitenzarge bzw. Schubkasten bzw. das Lösen der Arretierung der Verbindung zwischen Frontblende und Seitenzarge jeweils nur mit einem zusätzlichen Werkzeug, wie z.B. einem Schraubendreher möglich ist.

Aus der DE 298 18 651 U1 ist eine Befestigungsvorrichtung zur Befestigung einer Frontblende an Schubladenzargen bekannt. Die Befestigungsvorrichtung weist eine Frontblende und einen Teil der jeweiligen Schubladenzarge verbindendes Dübelteil auf. Das Dübelteil weist einen oder mehrere in zugeordnete Bohrungen der Frontblende einführbare Spreizdübel auf, wobei Spreizschrauben vorgesehen sind, die durch eine Öffnung im Dübelteil in den zugeordneten Spreizdübel einführbar und jeweils mittels eines Betätigungshebels im Spreizdübel drehbar sind und dadurch den Spreizdübel spreizen. Die Betätigung des Betätigungshebels erfolgt demnach ohne Hilfe eines Werkzeugs "von Hand". An der DE 298 18 651 U1 ist nachteilig, dass für jede Zargen- bzw. Blendenhöhe eine geometrisch passende Variante der Befestigungsvorrichtung bevorratet und bei der Montage eines Schubkastens bereitgehalten bzw. kommissioniert werden muss.

Aus der US 6, 234, 596 B1 ist ein Verbindungsbeschlag für höhere Schubkästen bekannt, der an zwei Stellen mit einer Frontblende verbindbar ist, wobei jeweils ein kombiniert zum Arretieren und Lösen genutzter Hebel an den entgegengesetzten Enden eines Basiskörpers vorgesehen ist, der sich zwischen den beiden Hebeln erstreckt. Nachteilig ist, dass dieser Verbindungsbeschlag einen relativ langen Basiskörper benötigt, der die zwei Hebel verbindet, dass er nicht für verschiedenste Schubkastenhöhen geeignet ist und dass er nicht an Trageinrichtungen verschiedenster Art montierbar ist, da er selbst eine Art Befestigungszapfen aufweist, der in eine Bohrung der Frontblende eingeführt werden muss, was nicht für schmale Frontblenden geeignet ist.

Zum technologischen Hintergrund wird noch die WO 2012/169982 genannt.

Die Erfindung hat vor diesem Stand der Technik die Aufgabe, die eingangs beschriebene Seitenzarge derart weiterzuentwickeln, dass sie auf einfache Weise auch an hohen Schubkästen nutzbar ist.

Die Erfindung löst diese Aufgabe durch den Gegenstand des Anspruchs 1. Darüber hinaus schafft die Erfindung den Gegenstand des Anspruchs 12.

Die beiden im Anspruch 1 definierten Arretiereinrichtungen in jeder der Seitenzargen sind spiegelsymmetrisch zueinander aufgebaut. Da bei weniger hohen Schubkästen sowieso für die rechte und die linke Seitenzarge spiegelsymmetrisch ausgelegte Arretiereinrichtungen vorgesehen sind, ist es möglich, diese beiden Arretiereinrichtungen an hohen Schubkästen auf jeder Seite je einmal vorzusehen. Damit wird vermieden, dass für zwei Seitenzargen eines Schubkastens insgesamt vier unterschiedliche Arretiereinrichtungen gefertigt werden müssen.

In einer vorteilhaften Ausführungsvariante der Erfindung sind beide Arretiereinrichtungen jeweils voneinander unabhängig durch einen jeweils separaten Lösehebel betätigbar, der jeweils mit einer einzigen Hand betätigbar ist. Dadurch entfällt vorteilhaft die Notwendigkeit eines Werkzeugs für das Lösen der Arretierung.

Die Arretiereinrichtungen sind in einer weiteren vorteilhaften Ausführungsvariante der Erfindung einander zugewandt angeordnet, so dass deren Lösehebel jeweils auf einer Seite des Schubkastens bzw. die Arretiereinrichtungen einer Seitenzarge vorteilhaft mit einer Hand gelöst werden können. Dadurch wird die Handhabung der Arretiereinrichtungen der Verbindungsbeschläge vorteilhaft erleichtert. Vorteilhaft ist eine werkzeuglose Demontage der Frontblende möglich. Unterstützend kann aber auch ein Werkzeug zur Demontage verwendet werden.

Nach einer weiteren Ausführungsvariante der Erfindung kann auch eine Handhabe vorgesehen sein, um die beiden Lösehebel der beiden Arretiereinrichtungen gleichzeitig zu betätigen. Die Handhabe kann auch so angeordnet sein, dass ein Verschieben bzw. Entfernen der Seitenzarge nicht notwendig ist. Vorteilhaft ist eine werkzeuglose Demontage der Frontblende möglich.

Fort- und Weiterbildungen, welche zu der kompakten Bauform vorteilhaft beitragen, sind in den Ansprüchen 9-11 angegeben.

Nachfolgend wird die Erfindung anhand eines Ausführungsbeispiels unter Bezug auf die Zeichnungen näher beschrieben. Es zeigen:
- Fig. 1:: eine räumliche Ansicht eines Kastenmöbels mit drei Schubkästen, die sich in einem geschlossenen Zustand befinden;
- Fig. 2a:: eine räumliche Ansicht eines Schubkastens mit hoher Frontblende und erfindungsgemäßen Seitenzargen, von welchen eine erkennbar ist;
- Fig.2b:: eine räumliche Ansicht des Schubkastens aus Fig. 2a, wobei bei der vom Bediener des Schubkastens aus gesehenen linken Seitenzarge eine Außenschale der Seitenzarge nicht dargestellt ist und bei der vom Bediener des Schubkastens aus gesehenen rechten Seitenzarge die Innenschale der anderen Seitenzarge nicht dargestellt ist;
- Fig. 3:: ein Ausschnitt der Seitenansicht von links des Schubkastens nach Fig. 2a bzw. 2b, wobei die Außenschale der vom Bediener des Schubkastens aus gesehen rechten Seitenzarge zurückgeschoben ist;
- Fig. 4:: ein Ausschnitt der Seitenansicht von rechts des Schubkastens nach Fig. 2a bzw. 2b, bei dem die Außenschale der vom Bediener des Schubkastens aus gesehenen linken Seitenzarge zurückgeschoben ist;
- Fig. 5a:: eine Seitenansicht rechts des Schubkastens aus Fig. 2a, bei dem die Frontblende montiert ist und sich demzufolge die Arretiereinrichtungen in einer Verriegelungsstellung befinden;
- Fig. 5b:: die Anordnung aus Fig. 5a, wobei die Lösehebel der Arretiereinrichtungen in Richtung Lösestellung bewegt worden sind;
- Fig. 5c:: die Anordnung aus Fig. 5a und b, bei welcher die Lösehebel der Arretiereinrichtungen noch weiter als in Fig. 5b in Richtung der Lösestellung bewegt;
- Fig. 5d: die Anordnung aus Fig. 5a - c, bei welcher sich die Lösehebel der Arretiereinrichtungen in Lösestellung befinden, so dass die Frontblende demontiert werden kann;
- Fig. 6a: eine perspektivische Ansicht einer Arretiereinrichtung nach Art der Fig. 1 - 5;
- Fig. 6b: eine Vorderansicht der Arretiereinrichtung aus Fig. 6a;
- Fig. 6c: eine Ausschnittsvergrößerung der Arretiereinrichtung aus Fig. 6b;
- Fig. 6d: eine räumliche Explosionsdarstellung der Arretiereinrichtung aus Fig. 6a;

In Fig. 1 ist ein Kastenmöbel 2 dargestellt. Das Kastenmöbel 2 weist einen Möbelkorpus 3 auf. In den Möbelkorpus 3 sind hier -rein beispielhaft- drei Schubkästen 4, 5 eingesetzt. Die Schubkästen 4, 5 sind in dem Möbelkorpus 3 verschieblich geführt, so dass jeder der Schubkästen 4, 5 jeweils aus dem Möbelkorpus 3 in eine Offenstellung herausgezogen und wieder aus dieser heraus in eine Geschlossenstellung schiebbar ist.

Der in Fig. 2a und b abgebildete Schubkasten 5 weist ein erstes plattenförmiges Möbelteil auf, welches vorzugsweise als eine Frontblende 6 - hier eine relativ hohe Frontblende 6 - ausgebildet ist. Der Schubkasten 5 weist zumindest ein zweites plattenförmiges Möbelteil auf, das eine von zwei Seitenzargen 1a, 1b des Schubkastens 5 bildet. Im Folgenden Beispiel wird der Schubkasten 5 mit zwei Seitenzargen 1a, 1b beschrieben. Die Seitenzargen 1a, 1b sind vorzugsweise jeweils zweischalig aufgebaut. Dabei ist hier eine Außenschale 11a, 11b in einer Innenschale 10a, 10b verschieblich geführt und die Innenschale 10a, 10b bildet mit der Außenschale 11a, 11b jeweils einen schmalen Hohlraum. Weiterhin weist der Schubkasten 5 noch eine Rückwand sowie einen Schubkastenboden 12 auf. Vorzugsweise - aber nicht zwingend - bestehen die Außenschale und die Innenschale aus Aluminium. Nach einer besonders bevorzugten Ausgestaltung sind die Außenschale und die Innenschale als Aluminiumstrangpressprofile ausgebildet. Es ist weiter bevorzugt, dass die Außenschale und die Innenschale eine sehr schmale Seitenzarge bilden, die vorzugsweise schmaler als 15 mm, insbesondere schmaler als 12 mm ist. Gerade bei derart schmalen Seitenzargen ist die Erfindung vorteilhaft einsetzbar.

In Fig. 2b ist die Außenschale 11b der vom Bediener des Schubkastens 5 aus gesehenen linken Seitenzarge 1b des Schubkastens 5 nicht dargestellt und die Innenschale 10a der vom Bediener des Schubkastens 5 aus gesehenen rechten Seitenzarge 1a nicht dargestellt.

Jede der Seitenzargen 1a bzw. 1b weist jeweils zwei Verbindungsbeschläge 7a, 7b auf, mit denen jeweils die Frontblende 6 an der Seitenzarge befestigt werden kann.

Dazu ist die Frontblende 6 je Verbindungsbeschlag 7a, 7b über eine Trageinrichtung 8 jeweils mit einer korrespondierenden Arretiereinrichtung 9a, 9b an der korrespondierenden Seitenzarge 1a bzw. 1b verbindbar bzw. im montierten Zustand verbunden.

Die Arretiereinrichtung 9a, 9b des Verbindungsbeschlages 7a, 7b kann dabei auf unterschiedliche Weise an der Seitenzarge 1a, 1b des Schubkastens 5 befestigt sein. Bei doppelwandigen Seitenzargen 1a, 1b erfolgt eine Befestigung einer jeweiligen Grundplatte 18 der Arretiereinrichtung 9a, 9b vorzugsweise in der Innenschale 10a, 10b der Seitenzarge 1a, 1b vorzugsweise durch einen Umformprozess, besonders bevorzugt durch ein Druckfügen mit Vorlochen bzw. durch ein Durchsetzfügen mit Vorlochen. Alternativ sind auch andere reversible und irreversible Befestigungsmöglichkeiten denkbar.

Der Aufbau der Trageinrichtung 8 ist im Rahmen der vorliegenden Erfindung auf verschiedenste Weise realisierbar. Sie muss an dem ersten plattenförmigen Möbelteil, beispielsweise der Frontblende 6, festlegbar bzw. festgelegt sein und ein Widerlagerelement aufweisen, beispielsweise eine geeignete Ausnehmung oder einen in Einbaustellung sich horizontal erstreckenden Stift 14. Die Trageinrichtung 8 ist z. B. mit einem oder mehreren dübelartigen Stiftabschnitt(en) (hier nicht dargestellt) in Öffnungen der Frontblende 6 festlegbar (klemmend und/oder klebend). Alternativ wäre es auch denkbar, die Trageinrichtung 8 an der Frontblende 6 auf andere Weise zu befestigen, so mittels Schrauben (siehe dazu Fig. 5d).

In Fig. 5a ist der Schubkasten 5 mit montierter bzw. verriegelter Frontblende 6 und zurückgeschobener Außenschale 11b der Seitenzarge 1b dargestellt. Die Arretiereinrichtung 9a, 9b befindet sich demzufolge jeweils in einer Verriegelungsstellung. Die Arretiereinrichtung 9a, 9b weist jeweils einen Lösehebel 22 auf. Der Lösehebel 22 befindet sich somit ebenfalls in der Verriegelungsstellung.

In Fig. 5b ist der Schubkasten 5 mit noch verriegelter Frontblende 6 und zurückgeschobener Außenschale 11b der Seitenzarge 1b dargestellt. Demzufolge wurden die jeweiligen Lösehebel 22 der Arretiereinrichtung 9a, 9b in Richtung Lösestellung bewegt.

In Fig. 5b ist der Schubkasten 5 mit von den Seitenzargen 1a, 1b weiter gelöster Frontblende 6 und zurückgeschobener Außenschale 11b der Seitenzarge 1b dargestellt. Demzufolge wurden die jeweiligen Lösehebel 22 der Arretiereinrichtung 9a, 9b weiter in Richtung Lösestellung bewegt.

In Fig. 5d ist der Schubkasten 5 mit teilweise gelöster Frontblende 6 und zurückgeschobener Außenschale der Seitenzarge 1b dargestellt. Demzufolge befinden sich die jeweiligen Lösehebel 22 der Arretiereinrichtung 9a, 9b in einer Lösestellung, so dass die Frontblende 6 vom Schubkasten 5 demontiert werden kann.

Dabei ist vorteilhaft vorgesehen, dass jede der Seitenzargen 1a, 1b jeweils zusätzlich zu der ersten Arretiereinrichtung 9a eine zweite Arretiereinrichtung 9b aufweist, wobei diese zweite Arretiereinrichtung 9b spiegelsymmetrisch über der ersten Arretiereinrichtung 9a an der Innenschale 10a, 10b der Seitenzarge 1a, 1b angeordnet und/oder ausgebildet ist und im Hohlraum zwischen der Innenschale 10a, 10b und der Außenschale 11a, 11b der Seitenzarge 1a bzw. 1b angeordnet ist.

Mit dem Begriff "spiegelsymmetrisch" ist hier vorzugsweise gemeint, dass die erste Arretiereinrichtung 9a senkrecht an einer Symmetrieebene (die durch die Linie X-Y und vorzugsweise hier längs durch die Mitte des Schubkastens verläuft oder in sonstiger Weise senkrecht zur Seitenzarge 1a, 1b verläuft; siehe Fig. 3) gespiegelt ist, so dass das entstehende Spiegelbild mit der Position und Lage der zweiten Arretiereinrichtung 9b übereinstimmt. Die Arretiereinrichtungen sind dazu insbesondere derart aufgebaut, dass die untere Arretiereinrichtung der linken Seitenzarge identisch zu der oberen Arretiereinrichtung der rechten Seitenzarge und umgekehrt aufgebaut ist. Dies ist in Fig. 2b, Fig. 3 bzw. Fig. 4 sowie in den Figuren 5a bis 5d jeweils gut erkennbar dargestellt.

Vorteilhaft sind beide Arretiereinrichtungen 9a, 9b jeweils voneinander unabhängig durch den jeweils separaten Lösehebel 22 betätigbar, der jeweils von Hand von einem Benutzer betätigbar ist. Dabei ist der Abstand der Lösehebel 22 zueinander vorzugsweise so gewählt, dass beide Lösehebel 22 durch verschieden Finger einer hand simultan betätigt werden können.

Durch die Verwendung von zwei Arretiereinrichtungen 9a, 9b in unterschiedlichen Positionen/Ausrichtungen kann eine Frontblendenbefestigung auch bei hohen Frontblenden 6 einfach, kostengünstig und damit vorteilhaft realisiert werden. Eine Vorhaltung von mehreren Bauhöhenvarianten von Arretiereinrichtungen 9a, 9b entfällt dadurch in vorteilhafter Weise.

In den Fig. 2b, Fig. 3 bzw. Fig. 4 sowie in den Figuren 5a bis 5d ist jeweils gut erkennbar dargestellt, dass die Arretiereinrichtungen 9a, 9b in den jeweiligen Seitenzargen 1a bzw. 1b jeweils einander zugewandt angeordnet sind, so dass deren Lösehebel 22 jeweils auf einer Seite des Schubkastens 5 bzw. die Arretiereinrichtungen 9a, 9b der Seitenzargen 1a bzw. 1b vorteilhaft mit einer Hand gelöst werden können. Dadurch wird die Handhabung der Arretiereinrichtungen 9a, 9b der Verbindungsbeschläge 7a, 7b vorteilhaft erleichtert. Vorteilhaft ist eine werkzeuglose Demontage der Frontblende 6 möglich.

Alternativ kann auch eine Handhabe (hier nicht dargestellt) vorhanden sein, um beide Lösehebel 22 der beiden Arretiereinrichtungen 9a, 9b gleichzeitig zu betätigen. Die Handhabe kann auch so angeordnet sein, dass ein Verschieben bzw. Entfernen der Außenschale 11a, 11b der Seitenzarge 1a, 1b nicht notwendig ist. Vorteilhaft ist derart eine vollständig werkzeuglose Demontage der Frontblende 6 möglich.

Nachfolgend sei der Aufbau der besonders kompakt bauenden bevorzugten Arretiereinrichtung anhand der Figuren 6a bis 6d beschrieben.

Die Arretiereinrichtung 9a weist einen beweglich angelenkten, federbelasteten Arretierhebel 17 auf, der an einer Grundplatte 18 aus einer Lösestellung in eine Verriegelungsstellung beweglich ist.

Der Arretierhebel 17 liegt im montierten Zustand der Arretiereinrichtung 9a bzw. 9b bzw. der Seitenzarge 1a, 1b vorzugsweise stets vollständig innerhalb einer Seitenzarge 1a, 1b, so dass sich kein Teil der Arretiereinrichtung 9a bis in die Frontblende 6 erstreckt. In Fig. 5a bis 5d, ist der Schubkasten 5 jeweils mit zurückgeschobener Außenschale 11b der Seitenzarge 1b dargestellt. Durch einfaches und damit vorteilhaftes Verschieben der Außenschale 11a, 11b der Seitenzarge 1b bzw. 1a werden die Arretiereinrichtungen 9a bzw. 9b in Verriegelungsstellung der Arretiereinrichtung 9a bzw. 9b bzw. bei montierter Frontblende 6 vorteilhaft von außen unsichtbar verdeckt.

Der in Fig. 6a, 6b und insbesondere in Fig. 6d gut erkennbar dargestellte Arretierhebel 17 weist einen hakenförmigen Abschnitt 29 auf, der dazu ausgebildet ist, ein Widerlager bzw. den Stift 14 am Tragteil bzw. an der Trageinrichtung 8 in der Verriegelungsstellung der Arretiereinrichtung 9a zu hintergreifen. Der Arretierhebel 17 ist ferner relativ zur Grundplatte 18 an einem Bolzen 27 schwenkbar bzw. drehbar gelagert. Der Arretierhebel 17 weist weiterhin eine Kulisse 28 auf.

An der Grundplatte 18 der Arretiereinrichtung 9a und am Arretierhebel 17 sind Montagekonturen 19, 20, vorzugweise Haken, ausgebildet, an welchen eine Feder, hier eine Schraubenfeder 21, mit ihren Enden, die Montageösen bilden können, montiert ist. Derart zieht die Schraubenfeder 21 den Arretierhebel 17 in eine obere Verriegelungsstellung. In der oberen Verriegelungsstellung hintergreift der hakenförmige Abschnitt 29 des Arretierhebels 17 im an der Frontblende montierten Zustand ein Widerlager am Tragteil bzw. an der Trageinrichtung 8,wodurch das eine plattenförmige Bauteil an dem zweiten plattenförmigen Bauteil festgelegt ist, also hier die Frontblende 6 an der einen Seitenzarge 1a bzw. 1b. Derart wird die Frontblende 6 an den Seitenzargen 1a, 1b lösbar festgelegt.

Die Grundplatte 18 weist einen sich über die gesamte Längserstreckung der Grundplatte 18 erstreckenden Durchsatz 30 (bzw. eine Stufung) auf, der im Zusammenspiel mit einem Durchbruch 31 einen Bauraum zur Aufnahme der Schraubenfeder 21 ausbildet. Darüber hinaus weist die Grundplatte 18 an ihren beiden Längskanten 32a, 32b mehrere Ausklinkungen 33 auf, die dazu dienen, bei einem Umformvorgang der Innenschale 10a, 10b der Seitenzarge 1a bzw. 1b die Arretiereinrichtung 9a bzw. 9b an dieser zu befestigen.

Die Grundplatte 18 weist ferner eine schlüssellochförmige Ausnehmung 34 auf, die geometrisch so gestaltet ist, dass sie das Widerlager bzw. den Stift 14 am Tragteil bzw. an der Trageinrichtung 8 aufnehmen kann bzw. mit dem Widerlager bzw. mit dem Stift am Tragteil bzw. an der Trageinrichtung 8 korrespondiert. Diese Ausnehmung 34 verhindert in einfacher Weise, dass nach dem Lösen der Arretiereinrichtung 9a, 9b die Frontblende 6 herunterfallen kann. Somit ist sichergestellt, dass die Frontblende 6 gleichzeitig, werkzeuglos und gefahrlos auf beiden Seiten manuell gelöst werden kann.

Die Grundplatte 18 weist darüber hinaus eine Kulisse 35 auf, die im montierten Zustand der Arretiereinrichtung 9a bzw. 9b durch einen Bolzen 36 durchgriffen wird, der gleichzeitig auch die Kulisse 28 des Arretierhebels 17 und den Lösehebel 22 durchgreift. Dadurch steht der Lösehebel 22 in Wirkverbindung mit dem Arretierhebel 17.

Der Lösehebel 22 weist vorzugsweise in einer Seitenansicht eine L-Form auf. Er verfügt über einen Hebelarm 23 und einen Lösearm 24, der winklig, hier nahezu rechtwinklig, zum Hebelarm 23 ausgerichtet ist. Der Lösearm 24 ist ferner in einer zur Seitenansicht senkrechten Ansicht (siehe hierzu auch Fig. 6a und Fig. 6d) in sich gestuft ausgebildet. Zwischen dem Hebelarm 23 und dem Lösearm 24 ist im von diesen Armen eingeschlossenen Winkel eine Steuerfläche 25 angeordnet, die in der Offenstellung der Arretiereinrichtung 9a nahezu senkrecht angeordnet ist. Der Lösehebel 22 ist durch einen Bolzen 37 drehbar auf der Grundplatte 18 gelagert. Dabei kann der Lösehebel 22 vorteilhaft in der Arretierstellung federnd vorgespannt sein, damit ein unbeabsichtigtes Lösen des Lösehebels 22 aus der Arretierstellung verhindert wird. Weiterhin kann der Lösehebel 22 auch in der Lösestellung federnd vorgespannt sein, um eine Einführung der Trageinrichtung 8 in die Arretiereinrichtung 9a, 9b der Seitenzarge 1a, 1b zu unterstützen.

Beim Verrasten, d.h. beim Einführen der Trageinrichtung 8 wird durch den Stift 14 der Lösehebel 22 an der Steuerfläche 25 betätigt und damit der Bolzen 36 über die Totpunktlage der Kulisse 28 bewegt. Dadurch ist der Arretierhebel 17 freigegeben und schwenkt durch die Kraft der Schraubenfeder 29 nach oben, wobei der Stift 14 durch den hakenförmigen Abschnitt 29 des Arretierhebels 17 hintergriffen wird. Dadurch wird die Arretiereinrichtung 9a, 9b verriegelt und so die Frontblende 6 lösbar an den Seitenzargen 1a, 1b festgelegt.

Die Arretiereinrichtung 9b ist wie die Arretiereinrichtung 9a ausgebildet und angeordnet, allerdings spiegelsymmetrisch zu dieser.

**Bezugszeichen**

| | |
|---|---|
| Seitenzarge | 1a, 1b |
| Kastenmöbel | 2 |
| Möbelkorpus | 3 |
| Schubkasten | 4 |
| Schubkasten | 5 |
| Frontblende | 6 |
| Verbindungsbeschlag | 7a, 7b |
| Trageinrichtung | 8 |
| Arretiereinrichtung | 9a, 9b |
| Innenschale | 10a, 10b |
| Außenschale | 11a, 11b |
| Schubkastenboden | 12 |
| Stift | 14 |
| Arretierhebel | 17 |
| Grundplatte | 18 |
| Montagekontur | 19 |
| Montagekontur | 20 |
| Schraubenfeder | 21 |
| Lösehebel | 22 |
| Hebelarm | 23 |
| Lösearm | 24 |
| Steuerfläche | 25 |
| Bolzen | 27 |
| Kulisse | 28 |
| Hakenförmiger Abschnitt | 29 |
| Durchsatz | 30 |
| Durchbruch | 31 |
| Längskante | 32a, 32b |
| Ausklinkung | 33 |
| Ausnehmung | 34 |
| Kulisse | 35 |
| Bolzen | 36 |
| Bolzen | 37 |
| | |
| Symmetrieebene | X - Y |

## Patentansprüche

1. Seitenzarge (1a, 1b) für einen Schubkasten (5),
a) welche zwei Verbindungsbeschläge (7a, 7b) aufweist, mit denen jeweils eine Frontblende (6) an der Seitenzarge befestigt werden kann,
b) wobei eine erste Arretiereinrichtung (9a) und eine erste Trageinrichtung (8) und eine zweite Arretiereinrichtung (9b) und eine zweite Trageinrichtung (8) jeweils einen der zwei Verbindungsbeschläge ausbilden,
c) wobei die erste Arretiervorrichtung (9a) zum lösbaren Befestigen der Frontblende (6) an der Seitenzarge (1a, 1b) dient, wobei die Frontblende (6) die erste Trageinrichtung (8) aufweist, die in lösbaren Eingriff mit der ersten Arretiereinrichtung (9a) bringbar ist,
d) wobei die Seitenzarge (1a, 1b) ferner die weitere, zweite Arretiereinrichtung (9b) aufweist, die mit der weiteren, zweiten Trageinrichtung (8) an der Frontblende in Eingriff bringbar ist,
e) wobei die erste Arretiereinrichtung (9a) und die zweite Arretiereinrichtung (9b) jeweils einen Arretierhebel (17) und jeweils einen manuell betätigbaren Lösehebel (22) aufweisen,
f) wobei die zweite Arretiereinrichtung (9b) spiegelsymmetrisch zu der ersten Arretiereinrichtung (9a) angeordnet und/oder ausgebildet ist, und
g) **dadurch gekennzeichnet, dass** die erste und die zweite Arretiereinrichtung (9a, 9b) jeweils eine Grundplatte (18) aufweisen, wobei an der Grundplatte (18) der jeweiligen Arretiereinrichtung (9a, 9b) und am jeweiligen Arretierhebel (17) Montagekonturen (19, 20) ausgebildet sind, an welchen eine Feder, vorzugsweise eine Schraubenfeder (21), montiert ist.

2. Seitenzarge (1a, 1b) nach Anspruch 1, **dadurch gekennzeichnet, dass** die beiden Lösehebel (22) der beiden Arretiereinrichtungen (9a, 9b) einander zugewandt angeordnet sind, insbesondere derart, dass sie einhändig simultan oder kurz nacheinander betätigbar sind.

3. Seitenzarge (1a, 1b) nach einem der vorgenannten Ansprüche, **gekennzeichnet durch** eine Innenschale (10a, 10b) und eine Außenschale (11a, 11b), wobei die Arretiereinrichtungen (9a, 9b) in einem Hohlraum zwischen der Innenschale (10a, 10b) und der Außenschale (11a, 11b) angeordnet ist, wobei vorzugsweise die Arretiereinrichtungen (9a, 9b) an der Innenschale (10a, 10b) angeordnet sind.

4. Seitenzarge (1a, 1b) nach einem der vorgenannten Ansprüche, **dadurch gekennzeichnet, dass** die Außenschale (11a, 11b) relativ zur Innenschale (10a, 10b) verschiebbar ist.

5. Seitenzarge (1a, 1b) nach einem der vorgenannten Ansprüche, **dadurch gekennzeichnet, dass** der Lösehebel (22) einen Hebelarm (23) und einen Lösearm (24) aufweist.

6. Seitenzarge (1a, 1b) nach einem der vorgenannten Ansprüche, **dadurch gekennzeichnet, dass** die Lösehebel (22) federbelastet sind.

7. Seitenzarge (1a, 1b) nach einem der vorgenannten Ansprüche, **dadurch gekennzeichnet, dass** der Arretierhebel (17) und der Lösehebel (22) auf der Grundplatte (18) jeweils durch einen Bolzen (27, 37) drehbar gelagert sind.

8. Seitenzarge (1a, 1b) nach einem der vorgenannten Ansprüche, **dadurch gekennzeichnet, dass** der Arretierhebel (17) eine Kulisse (28) aufweist und/oder dass die Grundplatte (18) eine Kulisse (35) aufweist.

9. Seitenzarge (1a, 1b) nach einem der vorgenannten Ansprüche, **dadurch gekennzeichnet, dass** die Kulisse (28) des Arretierhebels (17) und die Kulisse (35) der Grundplatte (18) sowie der Lösehebel (22) von einem Bolzen (36) durchgriffen werden, so dass der Arretierhebel (17) und der Lösehebel (22) in einer Wirkverbindung zueinander stehen.

10. Seitenzarge (1a, 1b) nach einem der vorgenannten Ansprüche, **dadurch gekennzeichnet, dass** die Grundplatte (18) der Arretiereinrichtung (9a, 9b) eine Ausnehmung (34) mit schlüssellochförmiger Geometrie aufweist.

11. Seitenzarge (1a, 1b) nach einem der vorgenannten Ansprüche, **dadurch gekennzeichnet, dass** die Grundplatte (18) einen sich über einen Teil oder die gesamte Längserstreckung der Grundplatte (18) erstreckenden Durchsatz (30) bzw. eine Stufung aufweist, der bzw. die im Zusammenspiel mit einem Durchbruch (31) einen Bauraum zur Aufnahme der Feder, insbesondere der Schraubenfeder (21) ausbildet.

12. Schubkasten (5) zum Einschieben in einen Möbelkorpus (3), **dadurch gekennzeichnet, dass** der Schubkasten (5) eine Frontblende (6), einen Schubkastenboden (12), eine Schubkastenrückwand sowie zwei Seitenzargen (1a, 1b) nach einem der Ansprüche 1 bis 11 aufweist.

## Claims

1. Side wall (1a, 1b) for a drawer (5),
a) having two connection fittings (7a, 7b), by which a front panel (6) can be fastened to the side wall,
b) wherein a first locking device (9a) and a first support device (8) and a second locking device (9b) and a second support device (8) form in each case one of the two connection fittings,
c) wherein the first locking device (9a) serves for detachably fastening the front panel (6) to the side wall (1a, 1b), wherein the front panel (6) has the first support device (8), which can be detachably engaged with the first locking device (9a),
d) wherein the side wall (1a, 1b) additionally has the further, second locking device (9b), which can be engaged with the further, second support device (8) on the front panel,
e) wherein the first locking device (9a) and the second locking device (9b) each have a locking lever (17) and a manually actuable disengagement lever (22),
f) wherein the second locking device (9b) is arranged and/or formed mirror-symmetrically in relation to the first locking device (9a), and
g) **characterized in that** the first and the second locking device (9a, 9b) each have a base plate (18), wherein installation contours (19, 20), on which a spring, preferably a coiled spring (21) is installed, are formed on the base plate (18) of the respective locking device (9a, 9b) and on the respective locking lever (17).

2. Side wall (1a, 1b) according to Claim 1, **characterized in that** the two disengagement levers (22) of the two locking devices (9a, 9b) are arranged facing toward one another, in particular so that they are actuable with one hand simultaneously or in short succession.

3. Side wall (1a, 1b) according to any one of the preceding claims, **characterized by** an inner shell (10a, 10b) and an outer shell (11a, 11b), wherein the locking devices (9a, 9b) are arranged in a cavity between the inner shell (10a, 10b) and the outer shell (11a, 11b), wherein preferably the locking devices (9a, 9b) are arranged on the inner shell (10a, 10b).

4. Side wall (1a, 1b) according to any one of the preceding claims, **characterized in that** the outer shell (11a, 11b) is displaceable relative to the inner shell (10a, 10b).

5. Side wall (1a, 1b) according to any one of the preceding claims, **characterized in that** the disengagement lever (22) has a lever arm (23) and a disengagement arm (24).

6. Side wall (1a, 1b) according to any one of the preceding claims, **characterized in that** the disengagement levers (22) are spring-loaded.

7. Side wall (1a, 1b) according to any one of the preceding claims, **characterized in that** the locking lever (17) and the disengagement lever (22) are each rotatably mounted on the base plate (18) by a bolt (27, 37).

8. Side wall (1a, 1b) according to any one of the preceding claims, **characterized in that** the locking lever (17) has a link (28), and/or **in that** the base plate (18) has a link (35).

9. Side wall (1a, 1b) according to any one of the preceding claims, **characterized in that** a bolt (36) engages through the link (28) of the locking lever (17) and the link (35) of the base plate (18) and also the disengagement lever (22), so that the locking lever (17) and the disengagement lever (22) have an operational connection to one another.

10. Side wall (1a, 1b) according to any one of the preceding claims, **characterized in that** the base plate (18) of the locking device (9a, 9b) has a recess (34) having keyhole-shaped geometry.

11. Side wall (1a, 1b) according to any one of the preceding claims, **characterized in that** the base plate (18) has an offset (30) extending over a part of or the entire longitudinal extension of the base plate (18), or a step, which, in cooperation with a passage (31), forms a structural space for accommodating the spring, in particular the coiled spring (21).

12. Drawer (5) for insertion into a furniture body (3), **characterized in that** the drawer (5) has a front panel (6), a drawer bottom (12), a drawer rear wall, and two side walls (1a, 1b) according to any one of Claims 1 to 11.

## Revendications

1. Châssis latéral (1a, 1b) pour un tiroir (5),
a) lequel présente deux ferrures d'assemblage (7a, 7b) avec chacune desquelles un panneau frontal (6) peut être fixé sur le châssis latéral,
b) dans lequel un premier dispositif d'arrêt (9a) et un premier dispositif de support (8), un deuxième dispositif d'arrêt (9b) et un deuxième dispositif de support (8) forment respectivement l'une des deux ferrures d'assemblage,
c) dans lequel le premier dispositif d'arrêt (9a) sert à la fixation amovible du panneau frontal (6) sur le châssis latéral (1a, 1b), le panneau frontal (6) présentant le premier dispositif de support (8) qui peut être mis en prise amovible avec le premier dispositif d'arrêt (9a),
d) dans lequel le châssis latéral (1a, 1b) présente en outre l'autre ou deuxième dispositif d'arrêt (9b) qui peut être mis en prise avec l'autre ou deuxième dispositif de support (8) sur le panneau frontal,
e) dans lequel le premier dispositif d'arrêt (9a) et le deuxième dispositif d'arrêt (9b) présentent chacun un levier d'arrêt (17) et chacun un levier de libération actionnable manuellement (22),
f) dans lequel le deuxième dispositif d'arrêt (9b) est disposé et/ou formé symétriquement par rapport au premier dispositif d'arrêt (9a),
g) **caractérisé en ce que** le premier et le deuxième dispositif d'arrêt (9a, 9b) présentent chacun une plaque de base (18), des contours de montage (19, 20) étant formés sur la plaque de base (18) du dispositif d'arrêt respectif (9a, 9b) et sur le levier d'arrêt respectif (17), sur lesquels un ressort, de préférence un ressort hélicoïdal (21), est monté.

2. Châssis latéral (1a, 1b) selon la revendication 1, **caractérisé en ce que** les deux leviers de libération (22) des deux dispositifs d'arrêt (9a, 9b) sont disposés en vis-à-vis, en particulier de manière à pouvoir être actionnés simultanément ou brièvement l'un après l'autre d'une seule main.

3. Châssis latéral (1a, 1b) selon l'une des revendications précédentes, **caractérisé par** une enveloppe intérieure (10a, 10b) et une enveloppe extérieure (11a, 11b), les dispositifs d'arrêt (9a, 9b) étant disposé dans une cavité entre l'enveloppe intérieure (10a, 10b) et l'enveloppe extérieure (11a, 11b), les dispositifs d'arrêt (9a, 9b) étant de préférence disposés sur l'enveloppe intérieure (10a, 10b).

4. Châssis latéral (1a, 1b) selon l'une des revendications précédentes, **caractérisé en ce que** l'enveloppe extérieure (11a, 11b) peut coulisser par rapport à l'enveloppe intérieure (10a, 10b).

5. Châssis latéral (1a, 1b) selon l'une des revendications précédentes, **caractérisé en ce que** le levier de libération (22) présente un bras de levier (23) et un bras de libération (24).

6. Châssis latéral (1a, 1b) selon l'une des revendications précédentes, **caractérisé en ce que** les leviers de libération (22) sont sollicités par ressort.

7. Châssis latéral (1a, 1b) selon l'une des revendications précédentes, **caractérisé en ce que** le levier d'arrêt (17) et le levier de libération (22) sont montés rotatifs sur la plaque de base (18) au moyen d'un axe respectif (27, 37).

8. Châssis latéral (1a, 1b) selon l'une des revendications précédentes, **caractérisé en ce que** le levier d'arrêt (17) présente une coulisse (28) et/ou que la plaque de base (18) présente une coulisse (35).

9. Châssis latéral (1a, 1b) selon l'une des revendications précédentes, **caractérisé en ce que** la coulisse (28) du levier d'arrêt (17) et la coulisse (35) de la plaque de base (18) ainsi que le levier de libération (22) sont traversés par un axe (36), de sorte que le levier d'arrêt (17) et le levier de libération (22) sont en liaison fonctionnelle entre eux.

10. Châssis latéral (1a, 1b) selon l'une des revendications précédentes, **caractérisé en ce que** la plaque de base (18) du dispositif d'arrêt (9a, 9b) présente un évidement (34) ayant une géométrie en forme de trou de serrure.

11. Châssis latéral (1a, 1b) selon l'une des revendications précédentes, **caractérisé en ce que** la plaque de base (18) présente un soyage (30) ou une partie étagée s'étendant sur tout ou partie de l'extension longitudinale de la plaque de base (18) qui, en combinaison avec une ouverture (31), forme un espace de montage pour recevoir le ressort, en particulier le ressort hélicoïdal (21).

12. Tiroir (5) destiné à être inséré dans un corps de meuble (3), **caractérisé en ce que** le tiroir (5) présente un panneau frontal (6), un fond de tiroir (12), une paroi arrière de tiroir ainsi que deux châssis latéraux (1a, 1b) selon l'une des revendications 1 à 11.
